# EUROPÄISCHE PATENTSCHRIFT

(11) **EP 0 416 335 B1**
(45) Veröffentlichungstag und Bekanntmachung des Hinweises auf die Patenterteilung: **12.07.1995**
(21) Anmeldenummer: 90115626.5
(22) Anmeldetag: 16.08.1990
(51) Int. Cl.: H05B 3/74, H05B 1/02, F24C 15/10, H01H 37/48

(54) **Temperaturschalter**
Temperature switch
Interrupteur thermique

(30) Priorität: 08.09.1989 DE 3929965
(43) Veröffentlichungstag der Anmeldung: 13.03.1991
(73) Patentinhaber: E.G.O. Elektro-Geräte Blanc und Fischer GmbH & Co. KG, D-75038 Oberderdingen (DE)
(72) Erfinder: Gössler, Gerhard, D-7516 Oberderdingen (DE); Wilde, Eugen, D-7134 Knittlingen 2 (DE)
(74) Vertreter: Patentanwälte Ruff, Beier, Schöndorf und Mütschele

(56) Entgegenhaltungen:
- EP-A- 0 348 716
- DE-A- 2 839 161
- DE-B- 2 500 586
- FR-A- 2 435 796
- GB-A- 2 172 749

## Beschreibung

Die Erfindung betrifft einen Temperaturschalter nach dem Oberbegriff des Anspruchs 1.

Aus der DE-B-25 00 586 ist ein Temperaturschalter nach dem Oberbegriff des Anspruchs 1 bekanntgeworden. Sein Fühler besteht aus einem Metallrohr, das als Ausdehnungselement dient und das seine Ausdehnung über einen innenliegenden Stab aus Material mit geringerem thermischem Ausdehnungskoeffizienten auf den Schalter überträgt. Dieser Fühler ist mit einem darübergeschobenen Quarzrohr versehen, das verhindert, daß der Fühler eine elektrische Überbrückung des Luftabstandes zwischen den Heizwiderständen und der beheizten Glaskeramikplatte darstellt.

Das Quarzrohr ist für Strahlung gut durchlässig und behindert so den Strahlungs-Wärmeübergang kaum.

Aus dem DE-U-78 26 549 ist ein Regler für Gasherde bekanntgeworden, bei dem über das Fühlerrohr ein weiteres Metallrohr geschoben ist, das im Abstand von diesem liegt. Dieses Rohr soll verhindern, daß die Gasflamme direkt den Fühler trifft.

Es ist aus der EP-B-116 861 ein Temperaturschalter bekanntgeworden, der auf einem Steg des Isoliermaterials des Strahlheizkörpers, in den er eingebaut ist, liegt und von diesem gegen Strahlung teilweise abgeschirmt wird, damit eine temporäre Ansprechverzögerung bewirkt wird. Dadurch ist es möglich, in der Anheiz- bzw. Ankochphase den Strahlheizkörper auf ein höheres Temperaturniveau zu bringen, das dann beim weiteren Betrieb auf einen Beharrungszustand abgesenkt wird, der mit Sicherheit keine Schädigung der Glaskeramikplatte im Dauerbetrieb bewirkt. Ähnliches geht aus der EP-B-150 087 hervor, bei dem das zum Temperaturfühler gehörende äußere Rohr als Quarzglasrohr ausgebildet ist. Das Fühlerrohr ist mit einer Beschichtung aus einem infrarot reflektierenden Material versehen, um zu verhindern, daß durch das rohrförmige Element durchgelassene Infrarotstrahlung den inneren Stab erreicht.

Aus der älteren, jedoch nicht vorveröffentlichten deutschen Patentanmeldung DE-A-38 21 496 ist ein Temperaturfühler bekanntgeworden, dessen äußeres Fühlerrohr, das das Ausdehnungsnormal bildet, aus einem die von der Strahlungsquelle kommende Strahlung hauptsächlich absorbierenden Material besteht, beispielsweise einem durchgesinterten keramischen Material, vorzugsweise Cordierit.

Temperaturschalter mit derartigen stabförmigen Differenz-Ausdehnungsstäben als Fühler, bei denen das zum Fühler gehörende Außenrohr aus einem Quarzgut besteht, wie bei der DE-A-28 39 161, können zwar relativ dünn gebaut werden und lösen wegen der guten Isoliereigenschaften des Quarzgutes das Problem der Durchschlagsicherheit zwischen Heizwiderständen und Heizplatte, sind aber relativ bruchgefährdet. Vor allem wirkt sich ein Bruch oder auch nur die geringste Beschädigung an einem der Enden sofort auf die Schaltgenauigkeit aus und kann daher die gesamte zu überwachende Einrichtung gefährden. Ferner sind Beschichtungen am Quarzgut schwer mit der nötigen Beständigkeit anzubringen und können im Inneren des Fühlers eine Art "Treibhauseffekt" erzeugen, der das Regelverhalten ungünstig beeinflußt.

Es wäre daher erstrebenswert, die aus der DE-B-25 00 586 bekannte Reglerbauart mit innerem Vergleichsnormal-Stab und äußerem Ausdehnungsrohr, beispielsweise aus Metall, zu verwenden. Mit übergeschobenem Quarzgutrohr nach dieser Druckschrift sind jedoch die Schaltamplituden des Reglers zu gering, so daß er zu oft schaltet und die zulässige "Knackrate", die wegen der Netz- und Funkstörung vorgeschrieben ist, überschreitet. Außerdem erfolgt die Abschaltung beim ersten Aufheizen früher als es erwünscht ist. Beim ersten Aufheizen ist nämlich eine Überschreitung der für den Schutz der Glaskeramik nötigen maximalen Dauertemperatur möglich, ohne diese zu gefährden, so daß kürzere Anheizzeiten erreicht werden können. Das Quarzgutrohr ist außerdem relativ teuer und bruchanfällig.

Aufgabe der Erfindung ist es daher, einen Temperaturbegrenzer zu schaffen, der die Nachteile des Standes der Technik vermeidet und insbesondere bei zuverlässiger, betriebssicherer Bauweise eine höhere Schaltamplitude und eine erhöhte Anheizperiode sicherstellt.

Die Aufgabe wird erfindungsgemäß durch den Anspruch 1 gelöst.

Die Verwendung eines keramischen Materials, das von sich aus Absorptions- bzw. Reflektionseigenschaften hat, vorteilhaft beides, sorgt dafür, daß der Fühler nur mit Sekundärwärme in Form von Sekundärstrahlung des Außenrohrs bzw. von Kontakt- oder Konvektions-Wärmeübertragung erhält. Dadurch tritt automatisch eine Verzögerung ein, die zu einer thermischen Ansprechverzögerung des Temperaturschalters führt. Dadurch kann am Beginn des Reglers die eingestellte Ausschalttemperatur "überschießen", während im Dauerbetrieb dann die eingestellte Temperatur genau gehalten wird. Vorteilhaft dafür ist eine erhöhte thermische Trägheit des Außenrohrs, die die Ansprechverzögerung vergrößert.

Durch die einseitige Spaltausbildung nach Anspruch 2, die bei einem unter der beheizten Platte angeordneten Heizelement sich durch die Schwerkraft einstellt, aber bei anderer Anordnung auch durch andere Maßnahmen erreicht werden kann, wird auch bewirkt, daß infolge der besseren Wärmeübertragung von der beheizten Platte her deren Rückstrahlung sich verstärkt auswirkt.

Das Außenrohr kann aus einer magnesiumsilikathaltigen technischen Keramik, ggf. mit einem Anteil an Aluminiumsilikat, bestehen oder dieses enthalten. Besonders bevorzugt als Material ist Steatit, das im durchgesinterten Zustand nicht nur die vorteilhaften Reflektions- und Absorptionseigenschaften hat, d.h. für Strahlung direkt kaum durchlässig ist, sondern daß sich auch bei Fallversuchen weniger bruchanfällig gezeigt hat als ein Rohr aus Quarzgut. Darüberhinaus tragen seine besseren Wärmeleiteigenschaften zu einem verbesserten Regelverhalten bei, insbesondere bei dem Fall, daß über der Heizstelle zu kleine Wärmeabnehmer (Töpfe) oder verschobene Töpfe stehen. In diesen Fällen spricht der Temperaturschalter früher an als mit dem Quarzgutrohr, so daß partielle Überhitzungen an der Glaskeramik vermieden werden können. Durch die Erfindung wird also nicht nur eine anfängliche Schaltverzögerung erreicht, sondern bei dem besonders kritischen Fall des "verschobenen Topfes" auch ein früheres und somit ebenfalls genaueres Ansprechen. Diese Forderungen, die sich an sich widersprechen, werden erstaunlicherweise erreicht, obwohl die Schalthysterese wesentlich größer ist als bei der Ausführung nach dem Stand der Technik.

Besonders bevorzugt ist der Temperaturschalter für Strahlungsbeheizungen für Glaskeramik, deren Strahlungsquelle zumindest einen Strahlheizkörper enthält, dessen Heizwiderstand bei Temperaturen oberhalb 1500K arbeitet und beispielsweise als Halogenlampe ausgebildet ist. Diese sog. Hellstrahler sind aufgrund ihrer intensiven und relativ kurzwelligen Strahlung besonders kritisch im Sinne einer Temperaturbegrenzung für die Glaskeramikplatte zu regeln, in besonderem Umfange dann, wenn zusätzlich konventionelle Heizwiderstände mit wesentlich niedrigeren Glühtemperaturen verwendet werden.

Diese und weitere Merkmale der Erfindung gehen außer aus den Ansprüchen auch aus der Beschreibung und den Zeichnungen hervor, wobei die einzelnen Merkmale jeweils für sich allein oder zu mehreren in Form von Unterkombinationen bei der Ausführungsform der Erfindung und auf anderen Gebieten verwirklicht sein können und vorteilhafte sowie für sich schutzfähige Ausführungen darstellen können. Ausführungsbeispiele der Erfindung sind in den Zeichnungen dargestellt und werden im folgenden näher erläutert. In den Zeichnungen zeigen:
- Fig. 1: eine Draufsicht auf eine Strahlungsheizung, die mit einem Temperaturschalter versehen ist,
- Fig. 2: einen Detaillängsschnitt durch einen Fühlerabschnitt des Temperaturschalters und
- Fig. 3: einen Querschnitt durch den Temperaturfühler.

Fig. 1 zeigt einen Strahlungsheizkörper 11, der unter einer in Fig. 2 angedeuteten Glaskeramikplatte 12 angeordnet ist und auf dieser eine Heiz- oder Kochstelle abgrenzt. Ein Rand 14 eines Isolierträgers 15, der in einer flachen Blech-Trägerschale 16 liegt, bildet die äußere Begrenzung der Kochstelle.

Die Beheizung des Strahlungsheizkörpers 11 bilden ein Hellstrahler 18 und ein Dunkelstrahler 20. Der Hellstrahler 18 enthält in einem Quarzglasrohr einen hochtemperaturfesten Heizwiderstand 21, beispielsweise aus Wolfram. Das Quarzglasrohr 24 ist mehreckig oder im wesentlichen kreisförmig gebogen, wobei seine beiden Anschlüsse 22 dicht nebeneinander parallel durch den Rand 14 aus dem Strahlungsheizkörper hinausführen und dort mit Leitungsanschlüssen versehen sind. Die bestimmungsgemäße Glühtemperatur liegt über 1500K, vorzugsweise bei 2300K.

Die Glühtemperatur des Dunkelstrahlers 20 liegt wesentlich unter diesen Werten. Es handelt sich bei ihm um einen üblichen wendelförmig gebogenen offenen Draht aus Widerstandsmaterial, der wegen seiner geringeren Glühtemperatur nicht, wie der Hellstrahler, eine Schutzgasatmosphäre benötigt. Der Dunkelstrahler ist in Form eines doppelt geführten Ringes ausgebildet, dessen Anschlüsse 25 an der gleichen Seite des Doppelbogens zur inneren und äußeren Windung reichen, wobei an der anderen Seite die beiden Windungen durch einen Bogen 26 miteinander verbunden sind. Ein Anschlußstück 38 für die Dunkelstrahleranschlüsse ist in den Rand der Trägerschale 16 eingesetzt.

Ein stabförmiger Temperaturfühler 27 eines Temperaturschalters 28 ragt diametral über den kreisförmigen Strahlungsheizkörper und ist in dem Rand 14 auf beiden Seiten geführt. Der Schalterkopf 40 des Temperaturschalters 28 liegt außerhalb der übrigen Strahlungsheizkörperbegrenzung. Er enthält zwei Schaltkontakte 41, 42, die in Fig. 1 angedeutet sind. Einer dient zur Temperaturbegrenzung und der andere als Signalkontakt für die Meldung des Heißzustandes der Kochstelle. Der Temperaturfühler 27 ragt mit Abstand von der Unterseite der Glaskeramikplatte 12 und den Strahlern 18, 20 durch den schüsselförmigen Innenraum des Strahlungsheizkörpers.

Die beiden die Strahlungsquelle bildenden Strahler 18, 20 bilden zwei im wesentlichen zueinander konzentrische Ringe, von denen der Hellstrahler 18 den inneren bildet.

Der Temperaturfühler 27 des Temperaturschalters 28 besteht aus einem metallischen Fühlerrohr 43 und einem darin liegenden Stab 44 aus einem Material mit gegenüber dem Fühlerrohr 43 geringerem thermischem Ausdehnungskoeffizienten, beispielsweise einem Keramikstab. Das Fühlerrohr ist im Gehäuse des Schalterkopfes 40 befestigt, während der Stab 44 direkt oder indirekt auf den oder die Schaltkontakte 41, 42 einwirkt. Am freien Ende des Fühlerrohres 43 stützt sich der Stab 44 auf einer dort eingesetzten, nicht dargestellten Justierschraube ab, die in einem Gewinde des Fühlerrohrs einstellbar ist.

Das Fühlerrohr 43 ist von einem Außenrohr 45 umgeben, das einen etwas größeren Innendurchmesser hat als der Außendurchmesser des Fühlerrohrs, so daß zwischen ihm und dem Fühlerrohr ein Spalt 50 entsteht. Das Außenrohr 45 liegt unter Schwerkraft auf dem Fühlerrohr auf, so daß sich der Spalt 50 insbesondere im unteren Bereich bildet. Das Außenrohr kann sich innerhalb des Randes 14 axial führen, wenn die Löcher 46 in dem Rand 14, durch die der Fühler 27 zu seiner Positionierung und Führung gesteckt ist, kleiner sind als der Außendurchmesser des Außenrohres 45. Das Außenrohr, das hier über den gesamten Strahlheizkörperdurchmesser einteilig durchgeht, sollte insbesondere in den Bereichen, in denen die offenliegenden Strahlungsquellen, wie die Heizwendel 20, sind, keinen Spalt haben, durch den eine elektrisch leitende Brücke zur Glaskeramikplatte gebildet wird. Die Glaskeramikplatte wird bei höheren Temperaturen elektrisch leitend, und daher ist die Durchschlagsicherheit bis zu ihr zu bemessen. Deswegen ist im dargestellten Beispiel, in dem die Heizwendel 20 bis nahe an den Rand 14 reicht, das Außenrohr 45 in einer Senkbohrung 48 des Randes in der Nähe des freien Fühlerendes geführt, so daß das Außenrohr etwas in den Rand hineinreicht und kein Spalt entsteht. Auf der Schalterkopfseite ragt das Außenrohr ebenfalls in eine dort vergrößerte Bohrung 49 des Randes hinein, die, ebenso wie die Bohrungen 46, 48, auch als zur Oberseite des Randes hin offene U-förmige Ausnehmungen gebildet sein können. Über das Fühlerrohr 43 ist nahe des Schalterkopfes ein elastisches Element 51 in Form eines wärmebeständigen Schlauches, beispielsweise eines Silikon-Glasseide-Isolierschlauches gezogen. An diesem stützt sich das Außenrohr 45 ab und positioniert es so elastisch, daß es an die Schulter zwischen den Bohrungen 46 und 48 angedrückt wird. Dadurch ist das Außenrohr elastisch geführt, so daß es wesentlich weniger bruchgefährdet ist, als wenn es frei beweglich wäre.

Das Außenrohr 45 besteht aus Steatit. Dieses Material der Gruppe KER 200 nach DIN 40685 (Keramische Isolierstoffe für die Elektrotechnik) hat sich besonders bewährt. Steatit ist ein magnesiumsilikathaltiges Erzeugnis, das besonders dicht ist und vor dem Brand gut durch Gießen, Drehen, Strangpressen, Pressen oder dgl . bearbeitet werden kann, so daß auch ein relativ dünnwandiges Rohr größerer Länge herstellbar ist. Bei einem Ausführungsbeispiel hat das Außenrohr 45 einen Außendurchmesser von 7 mm bei einer Wanddicke von ca. 0,8 mm. Das Material ist nach dem Brande mechanisch sehr fest, hat eine sehr hohe elektrische Durchschlagfestigkeit und vor allem eine gegenüber Quarzgut wesentlich höhere Biegefestigkeit. Eine besonders vorteilhafte Eigenschaft in diesem Zusammenhang ist die Tatsache, daß das Material bei relativ hoher Rohwichte eine hohe spezifische Wärme hat, so daß die thermische Trägheit, die das Rohr schon aufgrund seiner Wärmespeicherkapazität vermittelt, groß ist. Besonders wichtig ist die Tatsache, daß es nicht transparent ist und aufgrund seiner meist hellen Farbe einen großen Teil der Strahlung reflektiert, während der andere Teil absorbiert wird und dann nur durch Sekundärstrahlung, Wärmeleitung oder Konvektion an das eigentliche Fühlerrohr 43 abgegeben wird, was mit einiger Verzögerung geschieht. Auch die thermische Leitfähigkeit ist höher als beim Quarzgut, so daß das Außenrohr dazu beiträgt, die Wärme über die Fühlerlänge zu verteilen und damit bei der beschriebenen Situation "verschobener Topf" zu einem früheren Ansprechen zu kommen.

Andere Materialien, die ähnliche Eigenschaften haben, sind ebenfalls geeignet, beispielsweise Aluminium-Magnesium-Silikate (Gruppe KER 400 nach DIN 40685). Dort ist Cordierit ein geeigneter Werkstoff, obwohl seine hervorragende Eigenschaft, nämlich die geringe Wärmedehnung, hier seltener benötigt wird. Die dadurch erhöhte Wärmeschockbeständigkeit kann aber in Sonderfällen wichtig sein.

Nach dem Einschalten der Strahlungsquellen 18, 20 heizen sich diese, insbesondere der Hellstrahler 18, schnell auf, und die Strahlung wird auf die Glaskeramikplatte 12 gerichtet, die einen Teil der Strahlung durchläßt, einen großen Teil jedoch umsetzt. Dabei heizt sich die Glaskeramikplatte erheblich auf, und es würde an ihrer Unterseite relativ schnell die kritische Temperatur in der Größenordnung um 900 bis 1000K erreicht werden, bei der die Glaskeramik dauernde Schäden erleiden würde, wenn sie mit dieser Temperatur längere Zeit betrieben werden würde. Aus diesem Grunde ist der Temperaturbegrenzer vorgesehen, der darauf eingestellt ist, außer dem Betätigen einer Heißanzeige, die schon bei Temperaturen um 300K anspricht, die Strahlungsheizkörper abzuschalten oder in ihrer Leistung zu vermindern, wenn sich die Temperatur der kritischen Temperatur der Glaskeramikplatte annähert. Die Strahlung wird von dem Außenrohr 45 abgeschirmt, und zwar teilweise absorbiert und teilweise reflektiert. Dabei ist es vorteilhaft, daß der Spalt 50 von beispielsweise 0,5 bis 0,8 mm zwischen dem Fühlerrohr 43 und dem Außenrohr 45 sich in erster Linie auf der unteren Seite ausbildet, wo die Strahlung auftrifft, so daß dort ein Isolationszwischenspalt entsteht. Die Wärme kann also nur durch Sekundärstrahlung oder durch Wärmeübertragung in dem Spalt 50 übertragen werden, während Kontaktübertragung nur im oberen Abschnitt vorliegt, wo das Außenrohr auf dem Fühlerrohr aufliegt. Bis dahin muß allerdings die Wärme durch Leitung um den halben Umfang des Außenrohrs herum geleitet werden. Es tritt also eine erhebliche Ansprechverzögerung ein, die die Temperatur an der Unterseite der Glaskeramik etwas über den Dauerbegrenzungswert überschießen läßt, was sich als zulässig herausgestellt hat und die Ankochzeiten wesentlich verkürzt. Durch die einseitige Spaltausbildung, die bei einem unter der beheizten Platte angeordneten Heizelement sich durch die Schwerkraft einstellt, aber bei anderer Anordnung auch durch andere Maßnahmen erreicht werden kann, wird auch bewirkt, daß infolge der besseren Wärmeübertragung von der beheizten Platte her deren Rückstrahlung sich verstärkt auswirkt.

Im stationären Betrieb wirkt sich die Verzögerung, die durch alle Faktoren, wie Abschirmung, thermische Masse etc., bewirkt werden, dahingehend aus, daß die Schaltamplitude sich fast um eine Zehnerpotenz vergrößern läßt und damit die Schaltintervalle auf ein zulässiges Maß gesenkt werden können. So konnte die Schaltamplitude von +/- 1,5K mit einem Quarzrohr auf +/- 11k mit einem Steatit-Außenrohr als Außenrohr gesteigert werden.

Dabei hat natürlich das Außenrohr 45 den gewünschten Effekt, daß die notwendige Luftstrecke zwischen der bei höheren Temperatur leitenden Glaskeramik und den Strahlheizkörpern, insbesondere den offenliegenden Strahlheizkörpern, nicht überbrückt wird. Dies ist auch deswegen wichtig, weil im Falle des Bruches der Glaskeramik und/oder einer gekapselten Strahlungsquelle, wie des Hellstrahlers 18, keine elektrisch leitende Brücke geschaffen wird, sondern im Gegenteil eine zusätzliche Sicherheit gegen Berührung geschaffen wird.

## Patentansprüche

1. Temperaturschalter (28) für eine eine Strahlungsquelle (18, 20) enthaltende Strahlungsheizung (11), mit wenigstens einem Schaltkontakt (41, 42) und einem Temperaturfühler (27), der aus einem Stab (44) und einem diesen umgebenden Fühlerrohr (43) besteht, wobei der Stab (44) einen geringeren thermischen Ausdehnungskoeffizienten als das Fühlerrohr (43) hat und wobei das aus einem leitenden Material, wie Metall, bestehende Fühlerrohr (43) von einem elektrisch isolierenden Außenrohr (45) umgeben ist, dadurch gekennzeichnet, daß das Außenrohr (45) die von der Strahlungsquelle (18, 20) kommende Strahlung abschirmt indem es ein diese Strahlung zumindest in wesentlichem Umfang absorbierendes und ggf. reflektierendes keramisches Material aufweist.

2. Temperaturschalter (28) nach dem Oberbegriff des Anspruchs 1, dadurch gekennzeichnet, daß das Außenrohr (45) die von der Strahlungsquelle (18, 20) kommende Strahlung abschirmt und zwischen dem Außenrohr (45) und dem Fühlerrohr (43) ein Spalt (50) vorhanden ist und das Außenrohr (45) in Richtung auf die Strahlungsquelle (18, 20) zu versetzt angeordnet ist.

3. Temperaturschalter (28) nach Anspruch 2, dadurch gekennzeichnet, daß das Außenrohr (45) unter Schwerkraft auf dem Fühlerrohr (43) aufliegt.

4. Temperaturschalter (28) nach Anspruch 1 oder 2, dadurch gekennzeichnet, daß das Außenrohr (45) eine magnesium-silikat-haltige technische Keramik, ggf. mit einem Anteil an Aluminium-Silikat, enthält und vorzugsweise daraus besteht.

5. Temperaturschalter (28) nach einem der vorhergehenden Ansprüche, dadurch gekennzeichnet, daß das Außenrohr (45) Mittel zur thermischen Ansprechverzögerung des Temperaturschalters (28) aufweist.

6. Temperaturschalter (28) nach einem der vorhergehenden Ansprüche, dadurch gekennzeichnet, daß das Außenrohr (45) eine gegenüber Quarzgut größere thermische Trägheit und/oder thermische Leitfähigkeit aufweist.

7. Temperaturschalter (28) nach einem der Ansprüche 4 bis 6, dadurch gekennzeichnet, daß das Außenrohr (45) aus Steatit besteht.

8. Temperaturschalter (28) nach einem der vorhergehenden Ansprüche, dadurch gekennzeichnet, daß das Außenrohr (45) über die Fühlerlänge, insbesondere im Bereich von offenliegenden Strahlheizkörpern (20) einteilig ausgebildet ist.

9. Temperaturschalter (28) nach einem der vorhergehenden Ansprüche, dadurch gekennzeichnet, daß das Außenrohr (45) von einem Isolierrand (14) der Strahlungsheizung (11), ggf. in Senkbohrungen (48), axial geführt ist.

10. Temperaturschalter (28) nach einem der vorhergehenden Ansprüche, dadurch gekennzeichnet, daß das Außenrohr (45) zu einem den wenigstens einen Schaltkontakt (41, 42) enthaltenden Schalterkopf (40) hin durch ein das Fühlerrohr (43) umgebendes elastisches Element (51), wie einen wärmebeständigen Isolierschlauch, axial elastisch geführt ist.

11. Temperaturschalter (28) nach einem der vorhergehenden Ansprüche, dadurch gekennzeichnet, daß der Stab (44) aus keramischem Material und das Fühlerrohr (43) aus Metall mit einem gegenüber dem Stabmaterial größeren thermischen Ausdehnungskoeffizienten besteht und daß insbesondere die Strahlungsheizung (11) für die Beheizung einer Glaskeramikplatte (12) ausgebildet ist, wobei die Strahlungsquelle zumindest einen Strahlungsheizkörper (18) enthält, dessen Heizwiderstand bei Temperaturen oberhalb 1500K arbeitet und vorzugsweise eine Halogenlampe ist.

## Claims

1. Temperature switch (28) for a radiant heating means (11) containing a radiation source (18,20), with at least one switching contact (41,42) and a temperature sensor (27), which comprises a rod (44) and a sensor tube (43) surrounding the latter, in which the rod (44) has a lower heat expansion coefficient than the sensor tube (43) and the latter is made from a conductive material such as a metal, which is surrounded by an electrically insulating outer tube (45), characterized in that the outer tube (45) shields the radiation coming from the radiation source (18,20), in that it has a ceramic material at least substantially absorbing and optionally reflecting said radiation.

2. Temperature switch (28) according to the preamble of claim 1, characterized in that the outer tube (45) shields the radiation from the radiation source (18,20) and between the outer tube (45) and the sensor tube (43) is provided a gap (50) and the outer tube (45) is displaced in the direction of the radiation source (18,20).

3. Temperature switch (28) according to claim 2, characterized in that the outer tube (45) bears under gravity on the sensor tube (43).

4. Temperature switch (28) according to claim 1 or 2, characterized in that the outer tube (45) contains a magnesium silicate-containing, technical ceramic, optionally with an aluminosilicate proportion and is preferably made from the same.

5. Temperature switch (28) according to one of the preceding claims, characterized in that the outer tube (45) has means for the thermal response delay of the temperature switch (28).

6. Temperature switch (28) according to one of the preceding claims, characterized in that the outer tube (45) has a higher thermal inertia and/or thermal conductivity than quartz material.

7. Temperature switch (28) according to one of the claims 4 to 6, characterized in that the outer tube (45) is made from steatite.

8. Temperature switch (28) according to one of the preceding claims, characterized in that the outer tube (45) is constructed in one piece over the sensor length, particularly in the vicinity of the open radiant heaters (20).

9. Temperature switch (28) according to one of the preceding claims, characterized in that the outer tube (45) is axially guided by an insulating edge (14) of the radiant heating means (11), optionally in countersunk holes (48).

10. Temperature switch (28) according to one of the preceding claims, characterized in that the outer tube (45) is axially elastically guided to a switch head (40) containing the at least one switching contact (41,42) by an elastic element (51), such as a heat-resistant insulating tube, surrounding the sensor tube (43).

11. Temperature switch (28) according to one of the preceding claims, characterized in that the rod (44) is made from ceramic material and the sensor tube (43) from metal with a higher thermal expansion coefficient than the rod material and that in particular the radiant heating means (11) is constructed for the heating of a glass ceramic plate (12), the radiation source containing at least one radiant element (18), whose heating resistor operates at temperatures above 1500K and is preferably a halogen lamp.

## Revendications

1. Interrupteur thermostatique (28) pour un chauffage (11) par rayonnement renfermant une source de rayonnement (18, 20), comportant au moins un contact de commutation (41, 42) et une sonde thermométrique (27) se composant d'une tige (44) et d'un tube détecteur (43) entourant cette dernière, la tige (44) présentant un plus faible coefficient de dilatation thermique que le tube détecteur (43) et ledit tube détecteur (43), consistant en un matériau conducteur tel qu'un métal, étant entouré par un tube extérieur (45) électriquement isolant, caractérisé par le fait que le tube extérieur (45) confère un blindage protecteur contre le rayonnement provenant de la source de rayonnement (18, 20), du fait qu'il présente un matériau céramique qui absorbe et réfléchit éventuellement ce rayonnement, au moins pour une part substantielle.

2. Interrupteur thermostatique (28) selon le préambule de la revendication 1, caractérisé par le fait que le tube extérieur (45) confère un blindage protecteur contre le rayonnement provenant de la source de rayonnement (18, 20) ; un interstice (50) est réservé entre le tube extérieur (45) et le tube détecteur (43) ; et le tube extérieur (45) est agencé avec décalage en direction de la source de rayonnement (18, 20).

3. Interrupteur thermostatique (28) selon la revendication 2, caractérisé par le fait que le tube extérieur (45) repose par gravité sur le tube détecteur (43).

4. Interrupteur thermostatique (28) selon la revendication 1 ou 2, caractérisé par le fait que le tube extérieur (45) contient une céramique pour applications techniques, renfermant du magnésium et un silicate avec éventuellement une part de silicate d'aluminium, et est préférentiellement constitué d'une telle céramique.

5. Interrupteur thermostatique (28) selon l'une des revendications précédentes, caractérisé par le fait que le tube extérieur (45) comporte des moyens pour temporiser la réponse thermique dudit interrupteur thermostatique (28).

6. Interrupteur thermostatique (28) selon l'une des revendications précédentes, caractérisé par le fait que le tube extérieur (45) présente une inertie thermique et/ou une conductivité thermique plus grande(s) que celle(s) d'un matériau à base de quartz.

7. Interrupteur thermostatique (28) selon l'une des revendications 4 à 6, caractérisé par le fait que le tube extérieur (45) consiste en de la stéatite.

8. Interrupteur thermostatique (28) selon l'une des revendications précédentes, caractérisé par le fait que le tube extérieur (45) est de réalisation monobloc sur la longueur de la sonde, notamment dans la région de corps chauffants rayonnants (20) de type découvert.

9. Interrupteur thermostatique (28) selon l'une des revendications précédentes, caractérisé par le fait que le tube extérieur (45) est guidé axialement par une bordure isolante (14) du chauffage (11) par rayonnement, éventuellement dans des contre-alésages (48).

10. Interrupteur thermostatique (28) selon l'une des revendications précédentes, caractérisé par le fait que le tube extérieur (45) est guidé, avec élasticité axiale, en direction d'une tête de commutation (40) renfermant le contact de commutation (41, 42) prévu au minimum, par l'intermédiaire d'un élément élastique (51) tel qu'un flexible isolant thermiquement stable, ceinturant le tube détecteur (43).

11. Interrupteur thermostatique (28) selon l'une des revendications précédentes, caractérisé par le fait que la tige (44) consiste en un matériau céramique, le tube détecteur (43) consistant en un métal présentant un plus grand coefficient de dilatation thermique que le matériau constituant la tige ; et par le fait que le chauffage (11) par rayonnement est en particulier conçu pour chauffer une plaque (12) en vitrocérame, la source de rayonnement renfermant au moins un corps chauffant rayonnant (18) dont la résistance chauffante fonctionne à des températures excédant 1 500 K et est, de préférence, une lampe à halogène.
